# EUROPÄISCHE PATENTSCHRIFT

(11) **EP 2 165 132 B1**
(45) Veröffentlichungstag und Bekanntmachung des Hinweises auf die Patenterteilung: **27.02.2013**
(21) Anmeldenummer: 08760963.2
(22) Anmeldetag: 12.06.2008
(51) Int. Cl.: F25D 23/02, F25D 23/06

(54) **WÄRMEISOLIERENDE KÜHLSCHRANKTÜR**
HEAT-INSULATING REFRIGERATOR DOOR
PORTE DE RÉFRIGÉRATEUR THERMOISOLANTE

(30) Priorität: 25.06.2007 DE 102007029184
(43) Veröffentlichungstag der Anmeldung: 24.03.2010
(73) Patentinhaber: BSH Bosch und Siemens Hausgeräte GmbH, 81739 München (DE)
(72) Erfinder: HANKE, Helmut, 89429 Bachhagel (DE)
(86) Internationale Anmeldenummer: PCT/EP2008/057428
(87) Internationale Veröffentlichungsnummer: WO 2009/000671

(56) Entgegenhaltungen:
- GB-A- 715 174
- GB-A- 730 146
- GB-A- 730 699
- GB-A- 810 102
- US-A- 6 138 432

## Beschreibung

Die Erfindung betrifft eine wärmeisolierende Kühlschranktür nach dem Oberbegriff von Anspruch 1. Eine solche Tür ist z.B. aus US-B6138432 bekannt.

Im Bereich der Kältegeräte haben diese Wände üblicherweise eine aus Blech geformte feste Außenwand und eine aus Kunststoff tiefgezogene Innenwand, welche an ihren Rändern miteinander verbunden sind, um einen Hohlraum zu begrenzen. Dieser Hohlraum wird mit einem Schaumstoffmaterial ausgefüllt, um eine Isolationsschicht zu bilden. Dieser Aufbau ist recht einfach, dennoch werden an diese Wände hohe Anforderungen gestellt, die sich aus dem Einsatzbereich und dem Wettbewerb ergeben.

Die Wärme isolierenden Wände, welche in Kältegeräten Verwendung finden, müssen eine gewisse Stabilität aufweisen, da sie zum Tragen eines oftmals beträchtlichen Gewichtes geeignet sein müssen, denn an den Innenwänden der Gehäusewände von Kältegeräten werden üblicherweise die Fachböden befestigt, auf denen das Kühlgut gelagert wird. Auch an der Kältegerätetür werden häufig an die Innenwand angepasste Türabstellerelemente angebracht, welche das Lagern von Kleinteilen oder Flaschen an der Innenseite der Tür erlauben.

Vakuumisolationspaneele, deren Wände zur Verbesserung der Beständigkeit gegen den von außen einwirkenden Atmosphärendruck profiliert sind, sind z.B. aus GB 730 699 A, GB 715 174 A und GB 730 146A bekannt. Innen- und Außenwand der Paneele sind an ihren Rändern unter Ausbildung von seitlich abstehenden Stegen verschweißt. Diese Stege verhindern die direkte Nutzung der Paneele als Tür eines Kältegeräts.

Bei Haushaltsgeräten, bei denen die Wärme isolierenden Wände eingesetzt werden, herrscht ein enormer Preisdruck. Die Geräte und damit auch ihre Bestandteile, müssen deshalb sowohl in den Materialkosten als auch der Montage immer günstiger werden. Demzufolge ist man bestrebt den Materialanteil möglichst gering zu halten. Deshalb werden möglichst dünne Bleche für die Außenwände verwendet. Um den Wänden dennoch die erforderliche Stabilität zu verleihen werden diese relativ instabilen Wände mit Versteifungsschienen, welche sich entlang der ganzen Wände oder entlang besonders neuralgischer Bereiche, wie den Befestigungsregionen von Fächern oder Aufnahmen erstrecken, versehen. Diese Schienen müssen jedoch in den Wand- oder Gehäusewandaufbau integriert und dort befestigt werden, was wiederum einen Aufwand bedeutet, den man gerne vermeiden würde.

Der Erfindung liegt die Aufgabe zugrunde, eine wärmeisolierende Kühlschranktür bereit zu stellen, welche bei möglichst geringem Materialeinsatz eine ausreichende Steifigkeit aufweist.

Gelöst wird die Aufgabe gemäß der Erfindung durch eine wärmeisolierende Kühlschranktür mit den Merkmalen von Anspruch 1.

Erfindungsgemäß ist eine Außenwand der Tür wenigstens bereichsweise profiliert. So kann bei geringem Materialbedarf eine ausreichende Stabilität der Tür erreicht werden, ohne dass zusätzliche Versteifungselemente, wie Versteifungsschienen, verwendet werden müssen. Aufgrund der Profilierungen können äußerst dünne, Material sparende Außenwände verwendet werden, welche dennoch in der Lage sind, eine steife Wand aufzubauen, welche geeignet ist, als Halterung für die Träger von Kühlgutablagen, wie Fachböden oder Türabstellern, zu dienen.

Erfindungsgemäβ ist die Außenwand der Tür aus Metall, Stahl oder Edelstahl, geformt. Diese Metallbleche eignen sich besonders gut für das Einbringen von Oberflächenprofilen. Die Profilierungen können im Rahmen des Herstellungsprozesses der Bleche besonders vorteilhaft mittels Profilwalzen realisiert werden. Eine Profilierung der Außenwand hat darüber hinaus den Vorteil, dass dem Kältegerät hierdurch eine individuelle Note hinsichtlich ästhetischer Gesichtspunkte hinzugefügt werden kann.

In einer bevorzugten Ausführungsform werden lang gestreckte Profilierungen verwendet, welche sich über die Höhe der Tür erstrecken. Dadurch bekommt die Wärme isolierte Tür, insbesondre in Richtung der Schwerkraft, welche die Hauptwirkrichtung der durch die an der Tür befestigten Kühlgutablagen verursachten Kräfte ist, eine erhöhte Eigensteifigkeit.

In einer bevorzugten Ausführungsform ist die profilierte Tür als Trapez- oder Rechteckwand ausgebildet. Das heißt, die Profilierung bewirkt wenigstens bereichsweise ein flächiges Muster auf der Tür, das im Querschnitt der Tür einer gekanteten Linie gleicht, welche aus aneinander gereihten trapezförmigen oder rechteckigen Elementen besteht. Insbesondere die trapezförmige Gestaltung der Profilierung verleiht der Tür eine besonders hohe Steifigkeit.

In einer weiteren vorteilhaften Ausführungsform erfolgt die Profilierung in Form von Wellen, so dass die profilierte Tür im Querschnitt eine Wellenlinie, also eine gekrümmte Linie zeigt. Diese Form der Profilierung ergibt eine zwar etwas weniger stabile Tür als die Profilierung mit kantigen Linien, dafür ist die Tür aber reinigungsfreundlicher, da eine Wellenoberfläche keine Kanten aufweist sondern relativ glatt ist.

Vorzugsweise ist wenigstens 60 % einer Wandoberfläche profiliert. Das heißt, bei einem Großteil der Wandoberfläche einer Außen- und/oder Innenwand ist die Eigensteifigkeit erhöht, so dass auf zusätzliche Versteifungselemente verzichtet werden kann. Damit kann die gesamte Wand die Funktionalität einer tragenden Wand übernehmen, sie ist außerdem stabil genug um Kühlgutablagen an ihr zu befestigen, obwohl mit einer äußerst dünnen Wandstärke gearbeitet werden kann. Vorzugsweise sind die Randbereiche der Wandoberfläche nicht profiliert, so dass an dieser glatten Fläche einfacher Verbindungen der Wände untereinander oder mit anderen Bauteilen der wärmeisolierenden Tür hergestellt werden können.

Vorzugsweise erstrecken sich die Profilierungen über die gesamte Wandoberfläche. Dies ist in der Fertigung oftmals am einfachsten, da beispielsweise beim Einbringen der Profilierung mittels Walztechnik die gesamte Wand einfach durch die selbe Profilwalze geführt werden kann, welche idealer Weise so ausgelegt ist, dass sie verschieden lange Wände unterschiedlicher Kältegerätemodelle profilieren kann.

In einer weiteren bevorzugten Ausführungsform befinden sich die Profilierungen vorwiegend in den Bereichen der Außen- und/oder Innenwand einer wärmeisotierenden Tür, an die Befestigungen von Kühlgutablagen, wie Fachböden oder Türabstellern oder ähnlichem angreifen. In diesen Bereichen ist oftmals eine erhöhte Wandstabilität nötig, um eine Verformung der wärmeisolierenden Tür durch die Krafteinwirkung des Gewichts der beladenen Kühlgutablagen abzufangen. In diesem Fall muss die Wand von ihrer Materialstärke so stark gewählt werden, dass ihre Eigensteifigkeit ausreicht, um die Tragefunktion der Wand an sich zu gewährleisten bzw. diese kann über Versteifungselemente bewirkt werden, die Profilierung bietet hier eine zusätzliche Steifigkeit in neuralgischen Bereichen. Hierdurch ist die Wand nur bereichsweise profiliert, der Rest der Wand ist glatt und damit pflegeleichter.

Weitere Einzelheiten und Vorteile der Erfindung ergeben sich aus den Unteransprüchen im Zusammenhang mit der Beschreibung eines Ausführungsbeispiels, das anhand der Zeichnung eingehend erläutert wird.

Es zeigen:
- Fig. 1: eine schematische Schnittdarstellung einer Türaußenwand gemäß dem Stand der Technik,
- Fig. 2: eine schematische Schnittdarstellung einer profilierten Türaußenwand und
- Fig. 3: eine schematisierte Ansicht einer profilierten Kühlschranktür.

Fig. 1 zeigt einen Schnitt durch eine Kühlschranktür 1 des Standes der Technik, welche eine durch Tiefziehen geformte Kunststoffinnenwand 2, eine Wärmeisolationsschicht 3 und eine mit der Innenwand 2 zu einem Türkorpus verbundene Außenwand 4 aufweist. Die aus Stahlblech geformte Außenwand 4 ist durch die benetzende Wirkung der durch Aufschäumen von Polyethan, in dem von der Innenwand 2 und der Außenwand 4 begrenzten Zwischenraum, gebildeten Isolationsschicht 3 mit der Innenwand 2 zu einem formsteifen Gebilde verbunden. In die geschäumte Isolationsschicht 3 sind üblicherweise Versteifungsschienen 5a, 5b, 5c und 5d eingeformt, die der Kühlschranktür 1 ausreichende Stabilität vermitteln, obwohl sowohl die Kunststoffinnenwand 2 als auch die Stahlaußenwand 4 extrem dünn und Material sparend ausgebildet sind. Dieser bekannte Aufbau, liegt der Erfindung zugrunde. Er ist vor allem deshalb verbesserungsbedürftig, da das Einbringen von Verstärkungselementen wie der Stahlschienen 5a, b, c und d im Fertigungsprozess relativ aufwändig ist und damit die Kosten einer solchen Kühlschranktür 1 unnötig in die Höhe treibt.

Die in Fig. 2 dargestellte erfindungsgemäße Kühlschranktür 1 ist ebenfalls aus einer Kunststoffinnenwand 2, einer aus Metallblech geformten Türaußenwand 4 und einer zwischen diese eingebrachten Schaumisolierschicht 3 aufgebaut. Bei dieser Kühlschranktür 1 kann jedoch auf die in der Fig. 1 gezeigten Versteifungselemente 5a bis d verzichtet werden, da die Türaußenwand 4 Profilierungen 6 aufweist, welche der Kühlschranktür 1 die erforderliche Eigensteifigkeit verleihen. Die Profilierung der Außenwand 4 kann beispielsweise im Rahmen des Herstellverfahrens durch Profilierwalzen erzeugt werden, welche die Rechteckprofile in das Stahlblech der Außenwand 4 drücken.

Die Profilierungen 6 verlaufen, wie auf der Fig. 3 zu sehen ist, über die gesamte Länge der Außenwand 4 der Kühlschranktür 1. Dieser ausgedehnte Verlauf der langgestreckten Rechteckprofile 6 ergibt ein Profilelement 7, das die gesamte Außenwand 4 der Kühlschranktür 1 umfasst. Durch diese Profilierungen 6 wird der Außenwand 4 und damit der gesamten Kühlschranktür 1 in Richtung der Schwerkraft eine über die durch die Wandstärke der Außenwand 4 allein bedingte, deutlich hinausgehende Steifigkeit und Stabilität verliehen, die gewährleistet, dass an der Türinnenwand 2 hier nicht dargestellte Kühlgutablagen angebracht werden können, ohne dass die Kühlschranktür 1 dadurch überlastet wird.

### Bezugszeichenliste:

- 1: Kühlschranktür
- 2: Innenwand
- 3: Isolierschicht
- 4: Außenwand
- 5: Versteifungsschiene
- 6: Rechteckprofilierung
- 7: Profilelement

## Patentansprüche

1. Wärmeisolierende Kühlschranktür (1), mit einer Außenwand (4) und einer Kunststoffinnenwand (2), die einen Hohlraum umgeben, welcher eine Schaumisolierschicht als Wärmeisolationsschicht (3) aufweist, **dadurch gekennzeichnet, dass** die Außenwand (4) derart aus Metallblech geformt ist, dass sie zwischen ihren seitlichen Kanten zumindest bereichsweise eine die Eigensteifigkeit der Tür erhöhende Mehrzahl von Profilierungen (6) aufweist, die aneinander anschließen und die Oberfläche der wärmeisolierenden Kühlschranktür (1) zwischen deren seitlichen Kanten bilden.

2. Wärmeisolierende Kühlschranktür nach Anspruch 1, **dadurch gekennzeichnet, dass** die wärmeisolierende Kühlschranktür (1) als Tür eines Einbaukältegeräts ausgebildet ist.

3. Wärmeisolierende Kühlschranktür (1) nach einem der Ansprüche 1 oder 2, **dadurch gekennzeichnet, dass** die Profilierungen (6) langgestreckt sind und bei eingebauter Tür (1) in vertikaler Richtung verlaufen.

4. Wärmeisolierende Kühlschranktür (1) nach Anspruch 3, **dadurch gekennzeichnet, dass** die Profilierungen (6) im Querschnitt kantige Linien bilden.

5. Wärmeisolierende Kühlschranktür (1) nach Anspruch 3, **dadurch gekennzeichnet, dass** die Profilierungen (6) im Querschnitt gekrümmte Linien bilden.

6. Wärmeisolierende Kühlschranktür (1) nach einem der Ansprüche 1 bis 5, **dadurch gekennzeichnet, dass** die Profilierungen (6) sich über wenigstens 60% einer Wandoberfläche der Außen (4)- und/oder Innenwand (2) erstrecken.

7. Wärmeisolierende Kühlschranktür (1) nach Anspruch 6, **dadurch gekennzeichnet, dass** die Profilierungen (6) sich über die gesamte Höhe der Wandoberfläche der Außen (4)-und/oder Innenwand (2) erstrecken.

8. Wärmeisolierende Kühlschranktür (1) nach Anspruch 1, **dadurch gekennzeichnet, dass** die Profilierungen (6) sich im Bereich der Befestigung von Kühlgutablagen befinden.

## Claims

1. Heat-insulating refrigerator door (1), with an exterior wall (4) and a plastic interior wall (2), which bound a cavity comprising a foam insulating layer (3) as a heat-insulating layer (3), **characterized in that** the exterior wall (4) is made of sheet metal such that between its lateral edges, it is equipped at least in parts with a plurality of profilings (6) to increase the inherent rigidity of the door, which abut one another and which form the surface of the heat-insulating refrigerator door (1) between its lateral edges.

2. Heat-insulating refrigerator door according to claim 1, **characterized in that** the heat-insulating refrigerator door (1) is configured as a door of the built-in refrigerating device.

3. Heat-insulating refrigerator door (1) according to one of claims 1 or 2, **characterized in that** the profilings (6) are elongated and run in a vertical direction when the door (1) is built in.

4. Heat-insulating refrigerator door (1) according to claim 3, **characterized in that** the profilings (6) form angular lines in cross-section.

5. Heat-insulating refrigerator door (1) according to claim 3, **characterized in that** the profilings (6) form curved lines in cross-section.

6. Heat-insulating refrigerator door (1) according to one of claims 1 to 5, **characterized in that** the profilings (6) extend over at least 60% of a wall surface of the exterior (4) and/or interior wall (2).

7. Heat-insulating refrigerator door (1) according to claim 6, **characterized in that** the profilings (6) extend over the entire height of the wall surface of the exterior (4) and/or interior wall (2).

8. Heat-insulating refrigerator door (1) according to claim 1, **characterized in that** the profilings (6) are located in the region of the securing means for chilled goods shelves.

## Revendications

1. Porte de réfrigérateur thermo-isolante (1), comprenant une paroi extérieure (4) et une paroi intérieure (2) en matière plastique, lesquelles entourent un espace creux qui présente une couche d'isolation en mousse en tant que couche d'isolation thermique (3), **caractérisée en ce que** la paroi extérieure (4) est formée de telle façon en tôle métallique qu'elle présente entre ses bords latéraux au moins en partie une pluralité de profilages (6) augmentant la propre rigidité de la porte, lesquels se raccordent les uns aux autres et forment entre leurs bords latéraux la surface de la porte de réfrigérateur thermo-isolante.

2. Porte de réfrigérateur thermo-isolante (1) selon la revendication 1, **caractérisée en ce que** la porte de réfrigérateur thermo-isolante est réalisée comme porte d'un appareil frigorifique encastrable.

3. Porte de réfrigérateur thermo-isolante (1) selon l'une quelconque des revendications 1 ou 2, **caractérisée en ce que** les profilages (6) sont allongés et s'étendent en direction verticale lorsque la porte (1) est montée.

4. Porte de réfrigérateur thermo-isolante (1) selon la revendication 3, **caractérisée en ce que** les profilages (6) forment des lignes à arête vive en coupe transversale.

5. Porte de réfrigérateur thermo-isolante (1) selon la revendication 3, **caractérisée en ce que** les profilages (6) forment des lignes curvilignes en coupe transversale.

6. Porte de réfrigérateur thermo-isolante (1) selon l'une quelconque des revendications 1 à 5, **caractérisée en ce que** les profilages (6) s'étendent sur au moins 60% d'une surface de paroi de la paroi extérieure (4) et/ou de la paroi intérieure (2).

7. Porte de réfrigérateur thermo-isolante (1) selon la revendication 6, **caractérisée en ce que** les profilages (6) s'étendent sur toute la hauteur de la surface de paroi de la paroi extérieure (4) et/ou de la paroi intérieure (2).

8. Porte de réfrigérateur thermo-isolante (1) selon la revendication 1, **caractérisée en ce que** les profilages (6) se trouvent dans la partie de la fixation de supports de marchandises à réfrigérer.
